# EUROPÄISCHE PATENTSCHRIFT

(11) **EP 0 283 822 B1**
(45) Veröffentlichungstag und Bekanntmachung des Hinweises auf die Patenterteilung: **27.12.1990**
(21) Anmeldenummer: 88103524.0
(22) Anmeldetag: 07.03.1988
(51) Int. Cl.: A61H 23/00, B06B 1/06

(54) **Ultraschallkopf, insbesondere für Ultraschall-Therapie**
Ultrasound application head, especially for therapeutic uses
Tête d'appareil à ultrasons, en particulier pour applications thérapeutiques

(30) Priorität: 20.03.1987 DE 8704183 U
(43) Veröffentlichungstag der Anmeldung: 28.09.1988
(73) Patentinhaber: SIEMENS AKTIENGESELLSCHAFT, 80333 München (DE)
(72) Erfinder: Helmreich, Klaus, D-8520 Erlangen (DE); Langensiepen, Rolf, D-6149 Grasellenbach 1 (DE)

(56) Entgegenhaltungen:
- DE-A- 2 809 820
- DE-C- 879 775
- FR-A- 964 136
- US-A- 2 917 042
- US-A- 3 845 332
- US-A- 4 387 720

## Beschreibung

Die Erfindung bezieht sich auf einen Ultraschallkopf gemäß dem Oberbegriff des Patentanspruchs 1. Der Ultraschallkopf kann dabei auch z.B. für kombinierte Ultraschall- und Reizstrom-Therapie ausgelegt sein.

Aus der DE-A 2 809 820 ist ein Ultraschallschwinger der eingangs genannten Art bekannt, der zwei Anpreßmechaniken aufweist.

Die erste Anpreßmechanik umfaßt einen Satz Schrauben, die Bohrungen in einem ringförmigen steifen Körper durchdringen und diesen an der Innenschulter eines Gehäuses von dessen offener Seite her festpressen. Der ringförmige Körper hat an seiner von der Gehäuseöffnung abgewandten Stirnfläche eine Innenschulter, auf welche ein Ultraschallschwinger, der einen Rand aufweist, mittels einer zweiten Anpreßmechanik gepreßt wird. Die zweite Anpreßmechanik umfaßt einen weiteren Satz Schrauben, der in Gewindelöcher am feststehenden ringförmigen Körper eingreift, einen von dem zweiten Satz Schrauben durchdrungenen zylindrischen Block und eine Elektrodenplatte zwischen zwei piezoelektrischen Elementen, von denen ein piezoelektrisches Element (Wandler) am zylindrischen Block und das andere Element am Ultraschallschwinger anliegt. Die Anpreßmechanik wirkt über Wandlerelemente.

Ein weiterer Ultraschallschwinger mit zwei Anpreßmechaniken ist aus der US-A 3 845 332 bekannt. Die erste Anpreßmechanik besteht aus einem das Gehäuse bildenden und gespaltenen Klemmring mit Feststellschraube. In diesem Klemmring ist ein innerer Ring mit einer konischen Innenschulter festgepreßt. Auf die konische Innenschulter wird ein damit korrespondierender Rand eines Ultraschallschwingers mit einer zweiten Anpreßmechanik festgepreßt. Die zweite Anpreßmechanik besteht aus zwei plattenähnlichen Füllstücken zwischen zwei Wandlerelementen, wobei das eine Wandlerelement am Ultraschallschwinger und das andere Wandlerelement an einem zylindrischen Gegenblock anliegt, der einen ringförmigen äußeren Rand aufweist, auf den ein Gewindering mit seiner Stirnseite pressend einwirkt. Der Gewindering ist in den vom Gehäuse festgeklemmten Ring einschraubbar, und zwar an dem der Innenschulter gegenüberliegenden Ende. Die Anpreßwirkung findet über Wandlerelemente statt.

Aus der US-A 4 387 720 ist ein Ultraschallschwinger bekannt, der mit einem flanschartigen Rand an einer Innenschulter eines Gehäuseteiles aufliegt. Dieses Gehäuseteil ist in einen Handgriff einsteckbar und gegen diesen durch radial eingreifende Schrauben arretierbar, ohne daß ein einstellbarer Anpreßdruck ermöglicht wird.

Des weiteren ist aus der FR-A 964 136 ein Ultraschallschwinger mit einem Rand bekannt, der ebenfalls gegen eine Schulter eines Gehäuses angepreßt wird. Zwischen dem Rand und der Schulter ist ein Ring angeordnet.

Bei einem aus der DE-A 3 324 575 bekannten Ultraschallkopf besteht der Ultraschallschwinger aus einem Schwingerträger, auf dem ein Ultraschallwandler (Keramikscheibe) angeordnet ist, wobei der Schwingerträger über eine Membran an einem zweiten Träger gehaltert ist, der in eine Öffnung eines Gehäuses des Ultraschallkopfes einschraubbar ist.

Aufgabe vorliegender Erfindung ist es, bei Ultraschallköpfen der eingangs genannten Art dafür zu sorgen, daß der Ultraschallschwinger bei einer Störung noch rascher, einfacher und materialsparender auswechselbar ist.

Die Aufgabe wird erfindungsgemäß durch die kennzeichnenden Merkmale des Patentanspruchs 1 gelöst.

Die Erfindung ermöglicht, daß eine Ultraschallschwinger eines Ultraschallkopfes bei Bedarf an Ort und Stelle sofort und materialsparend (Schwingerträger mit Ultraschallwandler allein) ausgewechselt werden kann.

Weitere Vorteile und Einzelheiten der Erfindung ergeben sich aus der nachfolgenden Beschreibung eines Ausführungsbeispiels anhand der Zeichnung und in Verbindung mit den Unteransprüchen.

Die Figur zeigt ein Ausführungsbeispiel für den Ultraschallkopf, der die Erfindung umfaßt.

Der Ultraschallkopf 1 mit Ultraschallschwinger 2 beinhaltet ein proximales Gehäuseteil 3 (z.B. aus Kunststoff) und ein wenigstens teilweise darüberschiebbares distales Gehäuseteil 4 (z.B. ebenfalls aus Kunststoff). In der Figur ist das proximale Gehäuseteil 3 im wesentlichen im Längsschnitt und das distale Gehäuseteil 4 teilweise aufgebrochen dargestellt.

Das proximale Gehäuseteil 3 besitzt eine applikationsseitige Öffnung 5, in der von innen her der aus Schwingerträger 6 (z.B. Aluminium) und daraufgeklebter Keramikschwingscheibe 7 bestehende Ultraschallschwinger 2 eingesetzt ist. Der Schwingerträger 6 sitzt dabei mit seinem nach außen gekröpften Rand 8 über einen Dichtring 9 auf einer Innenschulter 10 des proximalen Gehäuseteils 3. Zum Anpressen des Schwingerträgers 6 dient eine Anpreßmechanik, bestehend aus einer dünnen gelochten Metallscheibe 11 (z.B. Stahl), einer dicken gelochten Metallscheibe 12 (z.B. Stahl), einem Sicherungsring 13 und z.B. insgesamt drei (metallischen) Festklemmschrauben 14, die jeweils in einem zugehörigen Gewindeloch 15 der dicken gelochten Metallscheibe 12 senkrecht zu dieser verstellbar angeordnet sind.

Beim Montieren wird im Inneren des proximalen Gehäuseteils 3 zuerst der Dichtring 9 auf die Innenschulter 10 des proximalen Gehäuseteils 3 aufgelegt. Anschließend wird der Ultraschallschwinger 2 (Schwingerträger 6 samt Keramikschwingscheibe 7) in der bereits beschriebenen Weise in die applikationsseitige Öffnung 5 eingesetzt. Dann werden die dünne gelochte Metallscheibe 11 und die dicke gelochte Metallscheibe 12 eingelegt und der Sicherungsring 13 in die Ringnut 16 entlang der Innenwand des proximalen Gehäuseteils 3 eingesetzt. Jede Festklemmschraube 14 besitzt einen Schlitz 17 für einen Schraubenzieher. Durch Drehen mit dem Schraubenzieher bewegt sich nun die jeweilige Festklemmschraube 17 in Richtung des Pfeils 18. Mit dem Sicherungsring 13 als Widerlager für die dicke gelochte Metallscheibe 12 drückt jetzt also die Gesamtzahl aller Festklemmschrauben 14 den Ultraschallschwinger 2 über die dünne gelochte Metallscheibe 11 dichtend in die applikationsseitige Öffnung 5 des proximalen Gehäuseteils 3.

Das distale Gehäuseteil 4 umfaßt eine gedruckte Schaltungsplatte 19, auf der sich die wesentlichen elektrischen Bauelemente der elektrischen Schaltung des Ultraschallkopfes 1 befinden. Die gedruckte Schaltungsplatte 19 läuft beim Überschieben des distalen Gehäuseteils 4 über das proximale Gehäuseteil 3 entlang zwei inneren Längsnuten 20, 21 des proximalen Gehäuseteiles 3.

Die Bauelemente 22, 23 sind Federkontaktstifte zur Kontaktierung des Ultraschallschwingers 2. Sie sind einerseits auf der Schaltungsplatte 19 angelötet und stehen dort also mit elektrischen Leiterbahnen 24, 25 zur Spannungsversorgung in elektrischem Kontakt. Andererseits stehen sie über federvorgespannte Kontaktfüßchen 26, 27 zum einen mit der Oberfläche der Keramikschwingscheibe 7 und zum anderen über die dicke gelochte Metallscheibe 12, die Festklemmschrauben 14 und die dünne gelochte Metallscheibe 11 mit dem Schwingerträger 6 in Kontakt.

Der Kabelanschluß des distalen Gehäuseteils 4 ist mit der Kennzifter 28 angedeutet. Die Kennziffern 29, 30 bezeichnen Schrägflächen des Gehäuseteils 4 im Bereich der Öffnung 5 und des aus der Öffnung 5 ragenden Teils des Schwingerträgers 6, die passend zueinander und glatt ineinander übergehend geschrägt sind. Auf die Applikationsfläche aufgebrachtes Kontaktgel läßt sich damit glatt nach Ingebrauchnahme des Ultraschallkopfes wieder abstreifen. Mit 31 ist im Schwingerträger 6 eine umlaufende dünne Rille zur Aufnahme überquellenden Klebstoffs (angedeutet mit 32) beim Aufkleben der Keramikschwingscheibe 7 auf den Schwingerträger 6 bezeichnet. Unerwünschte Querkoppelungen beim Schwingen der Keramikschwingscheibe 7 werden dadurch vermieden.

Im Störungsfall wird der defekte Ultraschallschwinger 2 (Schwingerträger 6 samt Keramikschwingscheibe 7) in umgekehrter Weise, wie oben für die Montage beschrieben, demontiert und kann somit leicht durch einen neuen intakten Ultraschallschwinger 2 ersetzt werden.

## Patentansprüche

1. Ultraschallkopf (9), insbesondere für Ultraschall-Therapie, mit einem Gehäuse (3, 4) mit einer Gehäuseöffnung (5), in der ein Ultraschallschwinger (2) auswechselbar einsetzbar ist, der einen nach außen gekröpften Rand (8) aufweist, der auf eine Innenschulter (10) mit Hilfe einer Anpreßmechanik (11 bis 14) anpreßbar ist, so daß der Ultraschallschwinger (2) wenigstens teilweise aus der Gehäuseöffnung ragt, dadurch gekennzeichnet, daß die Anpreßmechanik (11 bis 14) zwei im Abstand relativ zueinander durch Festklemmschrauben (14) verstellbare scheibenförmige Anpreßelemente (11, 12) aufweist, wobei zum Anpressen des Ultraschallschwingers (2) das eine am Ultraschallschwinger (2) und das andere an einem ins Gehäuse (3) einsetzbaren Gehäusewiderlager (13) anliegt, und daß die Innenschulter (10) an das Gehäuse (3) angeformt ist.

2. Ultraschallkopf nach Anspruch 1, dadurch gekennzeichnet, daß das Gehäusewiderlager ein in eine Innennut (16) des Gehäuses (3) einsetzbarer Sicherungsring (13) ist.

3. Ultraschallkopf nach Anspruch 1 oder 2, bei dem der Ultraschallschwinger (2) einen Ultraschallwandler (7) umfaßt, der auf einem Schwingungsträger (6) angeordnet ist, welcher den nach außen gekröpften Rand (8) aufweist, dadurchgekennzeichnet, daß der Rand (8) des Schwingungsträgers (6) auf ein Dichtelement (9), insbesondere einen Dichtring, setzbar ist, wobei das Dichtelement (9) auf der Innenschulter (10) des proximalen Gehäuses (3) angeordnet ist.

4. Ultraschallkopf nach einem der Ansprüche 1 bis 3, dadurch gekennzeichnet, daß die Klemmelemente (11, 12) als Lochscheiben ausgebildet sind.

5. Ultraschallkopf nach Anspruch 4, dadurch gekennzeichnet, daß die Anpreßelemente (11, 12) und die Festklemmschrauben (14) aus Metall, z.B. Stahl, gefertigt sind, daß sie gleichzeitig als Kontaktübertrager für einen ebenfalls metallisch, z.B. aus Aluminium, ausgebildeten Schwingerträger (6) des Ultraschallschwingers (2) dienen, wodurch der erste Signalkontakt des Ultraschallschwingers (2) gebildet wird und dessen zweiter Signalkontakt am Ultraschallwandler (7) angeordnet ist.

6. Ultraschallkopf nach Anspruch 5, dadurch gekennzeichnet, daß zur Signalkontaktierung Federkontaktstifte (22, 23) vorgesehen sind, die in an sich bekannter Weise einerseits auf einer Schaltungsplatte (19) angelötet sind und dort mit elektrischen Leiterbahnen (24, 25) in elektrischem Kontakt stehen und die andererseits über federvorgespannte Kontaktfüßchen (26, 27) zum einen mit der Oberfläche des Ultraschallwandlers (7) und zum anderen über die Anpreßmechanik (11 bis 17) mit dem Schwingerträger (6) in Kontakt stehen.

7. Ultraschallkopf nach Anspruch 6, dadurch gekennzeichnet, daß der Ultraschallschwinger (2) und die Anpreßmechanik (11 bis 14) in einem proximalen Gehäuseteil (3) sitzen und die Schaltungsplatte (19) mit den aufgelöteten Federkontaktstiften (22, 23) in einem distalen Gehäuseteil (4) angeordnet ist, welches wenigstens teilweise über das proximale Gehäuseteil (3) unter Herbeiführung eines Kontaktes über die Federkontaktstifte (22, 23) mit Schwingerträger (6) sowie Ultraschallwandler (7) des Ultraschallschwingers (2) steckbar ist.

8. Ultraschallkopf nach einem der Ansprüche 1 bis 7, dadurch gekennzeichnet, daß das Gehäuse (3) 5 im Bereich der Gehäuseöffnung (5) und der Teil des Ultraschallschwingers (2), der nach Einsetzen aus der Gehäuseöffnung (5)
hervorsteht, passend zueinander und glatt ineinander übergehend geschrägt sind.

9. Ultraschallkopf nach einem der Ansprüche 1 bis 8, dadurch gekennzeichnet, daß der Schwingerträger (6) des Ultraschallschwingers (2) auf der der Gehäuseöffnung (5) abgewandten Seite, wo der Ultraschallwandler (7) angeklebt ist, eine umlaufende Rille (31) zur Aufnahme von beim Kleben überquellenden überschüssigen Klebstoffs (32) aufweist.

## Revendications

1. Tête ultrasonore (1), notamment pour l'ultraso- nothérapie, comportant un boîtier (3, 4) possédant une ouverture (5), dans laquelle peut être inséré, de façon interchangeable, un oscillateur à ultrasons (2), qui possède un bord (8) recourbé vers l'extérieur et peut être appliqué contre un épaulement intérieur (10) à l'aide d'un système mécanique de serrage (11 à 14), de sorte que l'oscillateur à ultrasons (2) ressort au moins partiellement hors de l'ouverture du boîtier, caractérisée par le fait que le dispositif mécanique de serrage (11 à 14) comporte deux éléments de serrage en forme de disques (11, 12), dont la distance réciproque peut être réglée à l'aide de vis de blocage (14), auquel cas pour le serrage de l'oscillateur à ultrasons (2), l'un des éléments de serrage est appliqué contre l'oscillateur à ultrasons (2) et l'autre contre une butée (13) pouvant être insérée dans le boîtier (3), et que l'épaulement intérieur (10) est formé par façonnage sur le boîtier (3).

2. Tête ultrasonore suivant la revendication 1, caractérisée par le fait que la butée du boîtier est une bague de sécurité (13) pouvant être insérée dans une gorge intérieure (16) du boîtier (3).

3. Tête ultrasonore suivant la revendication 1 ou 2, dans laquelle l'oscillateur à ultrasons (2) comprend un transducteur à ultrasons (7), qui est disposé sur un support (6)de l'oscillateur, qui comporte le bord (8) recourbé vers l'extérieur, caractérisée par le fait que le bord (8) du support (6) de l'oscillateur peut être monté sur un élément d'étanchéité (9), notamment une bague d'étanchéité, l'élément d'étanchéité (9) étant disposé sur l'épaulement intérieur (10) du boîtier proximal (3).

4. Tête ultrasonore suivant l'une des revendications 1 à 3, caractérisé par le fait que les éléments de serrage (11, 12) sont réalisés sous la forme de disques perforés.

5. Tête ultrasonore suivant la revendication 4, caractérisée par le fait que les éléments de serrage (11, 12) et les vis de blocage (14) sont réalisés en un métal, par exemple de l'acier, qu'ils sont utilisés simultanément en tant qu'éléments de transmission du contact pour un support (6), réalisé également en un métal, par exemple en aluminium, de l'oscillateur à ultrasons (2), ce qui forme le premier contact de transmission de signaux de l'oscillateur à ultrasons (2), tandis que le second contact de transmission de signaux de cet oscillateur est disposé sur le transducteur à ultrasons (7).

6. Tête ultrasonore suivant la revendication 5, caractérisée par le fait que pour l'établissement du contact de transmission de signaux, il est prévu des broches de contact à ressorts (22, 23), qui, de façon connue en soi, d'une part sont fixées par soudage sur une plaquette à circuits imprimés (19) et y établissent un contact électrique avec les voies conductrices électriques (24, 25) et qui, d'autre part, sont en contact d'une part avec la surface du transducteur à ultrasons (7) par l'intermédiaire de petits pieds de contact (26, 27) sollicités par des ressorts et d'autre part avec le support de l'oscillateur (6), par l'intermédiaire du système mécanique de serrage (11 à 17).

7. Tête ultrasonore suivant la revendication 6, caractérisée par le fait que l'oscillateur à ultrasons (2) et le système mécanique de serrage (11 à 14) sont logés dans une partie proximale (3) du boîtier et que la plaquette à circuits imprimés (19) équipée des broches soudées de contact à ressorts (22, 23) est disposée dans une partie distale (4) du boîtier, qui peut être enfiché au moins en partie par-dessous de la partie proximale (3) du boîtier, moyennant l'établissement d'un contact, par l'intermédiaire des broches de contact à ressorts (22, 23), avec le support de l'oscillateur (6) ainsi que le transducteur à ultrasons (7) de l'oscillateur à ultrasons (2).

8. Tête ultrasonore suivant l'une des revendications 1 à 7, caractérisée par le fait que la partie du boîtier (3) située au voisinage de l'ouverture (5) du boîtier et la partie de l'oscillateur à ultrasons (2), qui, après son insertion, ressort hors de l'ouverture (5) du boîtier, sont biseautées d'une manière adaptée entre elles et de manière à se prolonger l'une l'autre avec une jonction lisse.

9. Tête ultrasonore suivant l'une des revendications 1 à 8, caractérisée par le fait que le support (6) de l'oscillateur à ultrasons (2) comporte, sur son côté, qui est tourné à l'opposé de l'ouverture (5) du boîtier et au niveau duquel est collé le transducteur à ultrasons (7), une gorge circonférentielle (31) servant à recevoir la colle en excès (32), qui déborde lors du collage.

## Claims

1. Ultrasound head (1), particularly for ultrasound therapy, having a housing (3, 4) with a housing opening (5), in which an ultrasound oscillator (2) can be inserted in a replaceable manner, which oscillator has an outwardly offset edge (8), which can be pressed onto an inner shoulder (10) with the help of a pressing mechanism (11 to 14), so that the ultrasound oscillator (2) projects at least partially out of the housing opening, characterized in that the pressing mechanism (11 to 14) has two disk-shaped pressing elements (11, 12) at a distance relative to one another adjustable by clamping screws (14), whereby to press the ultrasound oscillator (2) one element rests on the ultrasound oscillator (2) and the other on a housing abutment (13) which can be inserted into the housing (3), and in that the inner shoulder (10) is integrally moulded onto the housing (3).

2. Ultrasound head according to claim 1, characterized in that the housing abutment is a securing ring (13) which can be inserted into an inner groove (16) of the housing (3).

3. Ultrasound head according to claim 1 or 2, wherein the ultrasound oscillator (2) comprises an ultrasound transducer (7) which is arranged on an oscillation carrier (6) which has the outwardly offset edge (8), characterized in that the edge (8) of the oscillation carrier (6) can be placed onto a sealing element (9), more particularly a sealing ring, whereby the sealing element (9) is arranged on the inner shoulder (10) of the proximal housing (3).

4. Ultrasound head according to one of claims 1 to 3, characterized in that the clamping elements (11, 12) are constructed as perforated disks.

5. Ultrasound head according to claim 4, characterized in that the pressing elements (11, 12) and the clamping screws (14) are manufactured from metal, e.g. steel, in that they also serve as transmission contact for an oscillator carrier (6) of the ultrasound oscillator (2), which oscillator carrier (6) is likewise constructed of metal, e.g. of aluminium, by means of which the first signal contact of the ultrasound oscillator (2) is formed and its second signal contact is arranged on the ultrasound transducer (7).

6. Ultrasound head according to claim 5, characterized in that, for the signal contacting, spring contact pins (22, 23) are provided, which on the one hand are soldered in a way known per se to a circuit board (19) and are in electrical contact there with electrical printed conductors (24, 25) and which on the other hand are in contact by means of spring biased contact feet (26, 27) firstly with the surface of the ultrasound transducer (7) and secondly by means of the pressing mechanism (11 to 17) with the oscillator carrier (6).

7. Ultrasound head according to claim 6, characterized in that the ultrasound oscillator (2) and the pressing mechanism (11 to 14) are disposed in a proximal housing part (3) and the circuit board (19) with the soldered spring contact pins (22, 23) is arranged in a distal housing part (4) which is pluggable at least partially into the proximal housing part (3) with the making of a contact by means of the spring contact pins (22, 23) with oscillator carrier (6) and ultrasound transducer (7) of the ultrasound oscillator (2).

8. Ultrasound head according to one of claims 1 to 7, characterized in that the housing (3) in the region of the housing opening (5) and the part of the ultrasound oscillator (2), which after insertion projects out of the housing opening (5), are inclined so that they fit one another with smooth transition from one to the other.

9. Ultrasound head according to one of claims 1 to 8, characterized in that the oscillator carrier (6) of the ultrasound oscillator (2) has on the side directed away from the housing opening (5), where the ultrasound transformer (7) is fastened with adhesive, a circular groove (31) to receive excess adhesive (32) which flows over during adhesion.
